# EUROPÄISCHE PATENTSCHRIFT

(11) **EP 3 580 111 B1**
(45) Veröffentlichungstag und Bekanntmachung des Hinweises auf die Patenterteilung: **24.11.2021**
(21) Anmeldenummer: 18705115.6
(22) Anmeldetag: 07.02.2018
(51) Int. Cl.: B61F 5/22

(54) **FAHRGESTELLAUFHÄNGUNG**
CHASSIS SUSPENSION
SUSPENSION DE CHÂSSIS

(30) Priorität: 08.02.2017 DE 202017100649 U
(43) Veröffentlichungstag der Anmeldung: 18.12.2019
(73) Patentinhaber: Hanning & Kahl GmbH & Co. KG, 33813 Oerlinghausen (DE)
(72) Erfinder: BERTHOLD, Fingerhut, 33813 Oerlinghausen (DE)
(74) Vertreter: Ter Meer Steinmeister & Partner
(86) Internationale Anmeldenummer: PCT/EP2018/053046
(87) Internationale Veröffentlichungsnummer: WO 2018/146131

(56) Entgegenhaltungen:
- EP-A1- 0 605 695
- DE-A1-102014 200 592
- DE-U1-202015 101 275

## Beschreibung

Die Erfindung betrifft eine Fahrgestellaufhängung für Schienenfahrzeuge mit einem Wagenkasten, der über ein Federsystem auf einem Fahrgestell abgestützt ist, wobei die Fahrgestellaufhängung eine Aushebesicherung aufweist, die ein in Bezug auf den Wagenkasten festes Anschlagelement und ein in Bezug auf das Fahrgestell festes Anschlagelement aufweist, zwischen denen ein toter Gang besteht, der den Ausfederweg des Federsystems begrenzt, wenn der Wagenkasten angehoben wird.

Eine solche Aushebesicherung ermöglicht es, das komplette Schienenfahrzeug mit einem am Wagenkasten angreifenden Hubgeschirr vom Gleis abzuheben, ohne dass die elastischen Elemente des Federsystems überdehnt werden. Bei bekannten Fahrgestellaufhängungen wird das in Bezug auf das Fahrgestell feste Anschlagelement beispielsweise durch einen vom Fahrgestell aufragenden Bügel gebildet, während das in Bezug auf den Wagenkasten feste Anschlagelement am unteren Ende eines Bolzens gebildet ist, der sich vom Wagenkasten aus nach unten erstreckt und axialbeweglich durch eine in der Basis des Bügels gebildete Bohrung verläuft. Das Anschlagelement am unteren Ende dieses Bolzens befindet sich somit unterhalb der Basis des Dübels, die das Fahrgestell bei diesem Anschlagelement bildet. Wenn der Wagenkasten angehoben wird und dabei die Federn des Federsystems ausfedern, so bewegt sich der Bolzen in der Bohrung des Bügels nach oben, bis das Anschlagelement am unteren Ende des Bolzens an der Basis des Bügels anschlägt und auf diese Weise den Ausfederweg begrenzt. Bei der weiteren Aufwärtsbewegung des Wagenkastens wird dann das an der Aushebesicherung hängende Fahrgestell mit angehoben.

Im Hinblick auf eine behindertengerechte Gestaltung von Personennahverkehrssystemen ist es bei Schienenfahrzeugen erwünscht, dass der Niveauunterschied zwischen dem Bahnsteig und dem Einstieg des Schienenfahrzeugs beladungsunabhängig auf maximal 50 mm begrenzt werden kann. Dazu sind Niveauanpassungseinrichtungen bekannt, mit denen der Wagenkasten entgegen der Kraft des Federsystems hydraulisch gegen das Fahrgestell gezogen werden kann, so dass bei geringer Beladung des Schienenfahrzeugs die Einstiegshöhe reduziert wird. Ein Beispiel einer solchen Niveauanpassungseinrichtung wird in DE 20 2015 101 275 U1 beschrieben.

Die bekannten Niveauanpassungseinrichtungen erfordern jedoch einen gewissen Bauraum in der Fahrgestellaufhängung, weshalb es schwierig ist, bestehende Schienenfahrzeuge mit einer Niveauanpassungseinrichtung nachzurüsten.

Aus DE 10 2014 200 592 A1 ist eine Fahrgestellaufhängung der eingangs genannten art bekannt, bei der durch zwei beiderseits der Aushebesicherung angeordnete Hydraulikzylinder eine Niederspannvorrichtung gebildet wird.

Aufgabe der Erfindung ist es, eine Fahrgestellaufhängung zu schaffen, in der eine Niveauanpassungseinrichtung platzsparend untergebracht ist.

Diese Aufgabe wird erfindungsgemäß dadurch gelöst, dass durch ein zwischen den beiden Anschlagelementen angeordnetes ausfahrbares Stellglied eine Niveauanpassungseinrichtung für den Wagenkasten gebildet wird, das in Bezug auf das Fahrgestell feste Anschlagelement durch einen Basisschenkel eines von dem Fahrgestellaufragenden Bügels gebildet wird und das in Bezug auf den Wagenkasten feste Anschlagelement am unteren Ende eines Bolzens angeordnet ist, der sich vom Wagenkasten aus nach unten durch eine Bohrung des an dem Bügel gebildeten Anschlagelements erstreckt, wobei das Stellglied ein Hydraulikzylinder ist, und der Bolzen koaxial und axialbeweglich durch das Stellglied verläuft.

Erfindungsgemäß werden somit die ohnehin vorhandenen Anschlagelemente der Aushebesicherung für die Niveauanpassungseinrichtung genutzt. Wenn die Einstiegshöhe des Wagenkastens reduziert werden soll, so wird das Stellglied ausgefahren, so dass der tote Gang zwischen den Anschlagelementen überbrückt wird und dann bei der weiteren Ausfahrbewegung das wagenkastenseitige Anschlagelement entgegen der Kraft des Federsystems nach unten gedrückt wird, während sich das Stellglied am Fahrgestellseitigen Anschlagelement abstützt. Auf diese Weise lässt sich für die Niveauanpassungseinrichtung in erster Linie der Bauraum nutzen, der für die Anschlagelemente der Aushebesicherung und den zwischen ihnen bestehenden toten Gang ohnehin benötigt wird. Das ermöglicht eine kostengünstige Gestaltung der Niveauanpassungseinrichtung sowie insbesondere auch eine einfache Nachrüstung von Bestandsfahrzeugen.

Vorteilhafte Ausgestaltungen der Erfindung sind in den Unteransprüchen angegeben.

Im folgenden wird ein Ausführungsbeispiel anhand der Zeichnung näher erläutert.

Es zeigen:
- Fig. 1: eine Prinzipskizze wesentlicher Teile einer Fahrgestellaufhängung eines Schienenfahrzeugs;
- Fig. 2: eine Komplettansicht des Schienenfahrzeugs;
- Fig. 3: eine Darstellung analog zu Fig. 1, zur Illustration der Wirkung einer Aushebesicherung; und
- Fig. 4: eine Darstellung analog zu Figuren 1 und 3, zur Illustration der Wirkungsweise einer Niveauanpassungseinrichtung.

Die in Fig. 1 gezeigte Fahrgestellaufhängung 10 dient zur mechanischen Verbindung eines Wagenkastens 12, von dem hier nur ein Teil einer Bodenwand 14 gezeigt ist, mit einem Fahrgestell 16 eines Schienenfahrzeugs. Zur gefederten Abstützung des Wagenkastens 12 auf dem Fahrgestell 16 ist ein Federsystem 18 vorgesehen, das in diesem Beispiel durch zwei Schraubenfederpakete 20 gebildet wird, die sich jeweils mit dem unteren Ende auf den Wagenkasten 16 abstützen und auf deren oberen Enden der Wagenkasten 12 über hier nicht gezeigte Widerlager abgestützt ist.

Zusätzlich sind der Wagenkasten 12 und das Fahrgestell 16 durch einen Schwingungsdämpfer 22 verbunden, der parallel zu dem Federsystem 18 wirkt und dessen Schwingungen dämpft. Symmetrisch zu dem Schwingungsdämpfer 22 ist auf der entgegengesetzten Seite des Federsystems 18 eine Aushebesicherung 24 angeordnet, die dazu dient, den Ausfederweg des Federsystems 18 zu begrenzen, wenn der Wagenkasten 12 angehoben wird.

Ein Teil der Aushebesicherung 24 wird durch einen vom Fahrgestell 16 aufragenden, umgekehrt-U-förmigen Bügel 26 gebildet, dessen Basisschenkel ein erstes, in Bezug auf das Fahrgestell festes Anschlagelement 28 bildet. Ein zweites, in Bezug auf den Wagenkasten festes Anschlagelement 30 ist am unteren Ende eines Bolzens 32 gebildet, der eine Bohrung des ersten Anschlagelements 28 durchsetzt und mit seinem oberen Ende gelenkig an der Unterseite des Wagenkastens 12 aufgehängt ist.

Zwischen den beiden Anschlagelementen 28 und 30 ist ein ausfahrbares Stellglied 34 angeordnet, das beispielsweise durch einen Hydraulikzylinder und einem zugehörigen Kolben gebildet wird. Der Bolzen 32 verläuft koaxial durch das Stellglied 34 und ist so abgedichtet, dass keine Hydraulikflüssigkeit austritt.

Die Einbauweise der Fahrgestellaufhängung 10 soll anhand der Fig. 2 erläutert werden, die eine Komplettansicht eines Schienenfahrzeugs 36 zeigt. Bei dem Schienenfahrzeug 36 handelt es sich im gezeigten Beispiel um ein fünfteiliges Fahrzeug mit drei Fahrwerkmodulen 38, 40, 42, zwischen denen jeweils eine Sänfte 44, 46 gehalten ist.

Jedes der drei Fahrwerkmodule 38, 40, 42 weist ein Fahrgestell 16 auf, das durch zwei zugehörige Fahrgestellaufhängungen 10 der in Fig. 1 gezeigten Art mit dem Wagenkasten 12 des jeweiligen Fahrwerkmoduls verbunden ist. Die beiden Fahrgestellaufhängungen 10 je Fahrwerkmodul sind so auf entgegengesetzten Fahrzeugseiten angeordnet, dass sich ihre Schwingungsdämpfer 22 sowie auch die Aushebesicherungen 24 jeweils diagonal gegenüber liegen.

Die diagonale Anordnung der Aushebsicherungen 24 erlaubt es, das Fahrgestell 16 stabil anzuheben, wenn der Wagenkasten 12 mit Hilfe eines Hubgeschirrs angehoben wird.

Die Wirkungsweise der Aushebesicherung 24 ist in Fig. 3 illustriert, die den Wagenkasten 12 bzw. dessen Bodenwand 14 in einer angehobenen Position zeigt. Zum Vergleich ist die ursprüngliche Position gemäß Fig. 1 strichpunktiert eingezeichnet.

Das am unteren Ende des Bolzens 32 sitzende Anschlagelement 30 ist zusammen mit dem Wagenkasten und dem Bolzen 32 angehoben worden und liegt nun an der Unterseite des Stellglieds 34 an, das sich mit seinem oberen Ende weiterhin an dem ersten Anschlagelement 28 abstützt. Wenn nun der Wagenkasten 12 weiter angehoben wird, so wird das Fahrgestell 16 mit angehoben, wobei der Kraftfluss vom Wagenkasten 12 über den Bolzen 32, das Anschlagelement 30, das Stellglied 34, das Anschlagelement 28 und den Bügel 26 verläuft.

Das Stellglied 34 ist über nicht gezeigte Hydraulikleitungen mit einer gleichfalls nicht gezeigten Steuereinrichtung verbunden, die die Ausfahr- und gegebenenfalls Einzugsbewegungen des Stellglieds 34 steuert.

Wenn an einer Haltestelle der Wagenkasten 12 abgesenkt werden soll, damit der Einstieg des Schienenfahrzeugs mit dem Bahnsteig nivelliert wird, so erhält die Steuereinrichtung den Befehl, das Stellglied 34 in die in Fig. 4 gezeigte Position auszufahren. Der normalerweise zwischen den Anschlagelementen 28 und 30 bestehende tote Gang wird dadurch überbrückt, und bei der weiteren Ausfahrbewegung des Stellglieds 34 wird das Anschlagelement 30 nach unten gedrückt, so dass über den Bolzen 32 auch der Wagenkasten 12 nach unten gezogen wird, wie in Fig. 4 gezeigt ist. Zum Vergleich ist hier wieder die ursprüngliche Position des Wagenkastens gemäß Fig. 1 strichpunktiert eingezeichnet.

Die Stellglieder 34 der beiden einander diagonal gegenüberliegenden Aushebesicherungen 24 in den beiden Fahrgestellaufhängungen 10 werden dabei synchron angesteuert, so dass der gesamte Wagenkasten stabil abgesenkt wird und dabei seine horizontale Ausrichtung behält. Wenn z.B. die Sänfte 44 abgesenkt werden soll, so werden die Wagenkästen 12 der beiden angrenzenden Fahrwerkmodule 38 und 40 in dieser Weise abgesenkt, wodurch auch die zwischen diesen Wagenkästen gehaltene Sänfte 44 gleichmäßig abgesenkt wird, während die andere Sänfte 46 leicht gekippt wird, sofern nicht auch der Wagenkasten des Fahrwerkmoduls 42 abgesenkt wird.

Bei den Stellgliedern 34 kann es sich im Prinzip um einfach wirkende Hydraulikzylinder handeln. Die Einfahrbewegung wird dann durch das Gewicht des Wagenkastens angetrieben. In einer vorteilhaften Ausführungsform werden die Stellglieder 34 jedoch durch doppelt wirkende Hydraulikzylinder gebildet, so dass der in Fig. 1 gezeigte tote Gang zwischen den Anschlagelementen 28 und 30 aktiv wieder hergestellt werden kann.

Die Steuereinrichtung für die Stellglieder 34 kann wahlweise mit dem Bremssystem des Schienenfahrzeugs gekoppelt sein, so dass bei einem Halt des Schienenfahrzeugs und bei Betätigung der Bremse alle Sänften gleichmäßig abgesenkt werden. Die Steuereinrichtung kann jedoch auch unabhängig vom Bremssystem arbeiten. Beispielsweise können an den Türen des Schienenfahrzeugs (in den Sänften 44, 46) Anforderungstasten vorgesehen sein, mit denen Fahrgäste bei Bedarf eine Absenkung der betreffenden Sänfte anfordern können, mit dem Ergebnis, dass die Wagenkästen 12 der beiden angrenzenden Fahrwerkmodule abgesenkt werden.

## Patentansprüche

1. Fahrgestellaufhängung (10) für Schienenfahrzeuge (36) mit einem Wagenkasten (12), der über ein Federsystem (18) auf einem Fahrgestell (16) abgestützt ist, wobei die Fahrgestellaufhängung (10) eine Aushebesicherung (24) aufweist, die ein in Bezug auf den Wagenkasten (12) festes Anschlagelement (30) und ein in Bezug auf das Fahrgestell (16) festes Anschlagelement (28) aufweist, zwischen denen ein toter Gang besteht, der den Ausfederweg des Federsystems (18) begrenzt, wenn der Wagenkasten (12) angehoben wird, **dadurch gekennzeichnet, dass** durch ein zwischen den beiden Anschlagelementen (28, 30) angeordnetes ausfahrbares Stellglied (34) eine Niveauanpassungseinrichtung für den Wagenkasten (12) gebildet wird, das in Bezug auf das Fahrgestell feste Anschlagelement (28) durch einen Basisschenkel eines von dem Fahrgestell (16) aufragenden Bügels (26) gebildet wird und das in Bezug auf den Wagenkasten (12) feste Anschlagelement (30) am unteren Ende eines Bolzens (32) angeordnet ist, der sich vom Wagenkasten (12) aus nach unten durch eine Bohrung des an dem Bügel (26) gebildeten Anschlagelements (28) erstreckt, wobei das Stellglied (34) ein Hydraulikzylinder ist, und der Bolzen (32) koaxial und axialbeweglich durch das Stellglied (34) verläuft.

2. Fahrgestellaufhängung nach Anspruch 1, bei der die Aushebesicherung (24) und ein Schwingungsdämpfer (22) symmetrisch auf entgegengesetzten Seiten des Federsystems (18) angeordnet sind.

3. Fahrgestellaufhängung nach Anspruch 2, mit zwei auf entgegengesetzten Seiten des Schienenfahrzeugs angeordneten Baugruppen mit je einem Federsystem (18), einem Schwingungsdämpfer (22) und einer Aushebesicherung (24), bei der die beiden Aushebesicherungen und die beiden Schwingungsdämpfer (22) so angeordnet sind, dass sie einander jeweils diagonal gegenüber liegen.

## Claims

1. A chassis suspension (10) for rail vehicles (36), the chassis suspension comprising a carriage body (12) which is supported on a chassis (16) via a spring system (18), the chassis suspension (10) having an anti-lift device (24) with a stop element (30) fixed in respect to the carriage body (12) and a stop element (28) fixed in respect to the chassis (16), between which stop elements free play exists which limits the rebound travel of the spring system (18) if the carriage body (12) is raised, **characterized in that** a level adjustment device for the carriage body (12) is formed by an extendable actuator (34) positioned between the two stop elements (28, 30), wherein the stop element (28) that is fixed in respect to the chassis is formed by a base of a bracket (26) that projects upwardly from the chassis (16), and the stop element (30) that is fixed in respect to the carriage body (12) is formed at the lower end of a bolt (32) that extends downwardly from the carriage body (12) and passes through a bore of the stop element (28) formed at the bracket (26), the actuator (34) is a hydraulic cylinder, and the bolt (32) passes coaxially through the actuator (34) and is axially moveable relative thereto.

2. The chassis suspension according to any of the preceding claims, wherein the anti-lift device (24) and an oscillation damper (22) are symmetrically arranged on opposite sides of the spring system (18).

3. The chassis suspension according to claim 2, comprising two assemblies which are arranged on opposite sides of the rail vehicle and each comprise a spring system (18), an oscillation damper (22) and an anti-lift device (24), wherein the two anti-lift devices and the two oscillation dampers (22) are arranged such that they are respectively arranged diagonally opposite to one another.

## Revendications

1. Suspension de châssis (10) pour des véhicules ferroviaires (36) ayant une caisse (12) qui est supportée sur un châssis (16) par un système à ressorts (18), dans laquelle la suspension de châssis (10) comporte un dispositif anti-soulèvement (24) comportant un élément de butée (30) fixe par rapport à la caisse (12) et un élément de butée (28) fixe par rapport au châssis (16), éléments entre lesquels il se produit un mouvement à vide qui limite la course de détente du système à ressorts (18) lorsque la caisse (12) est soulevée, **caractérisée en ce qu'**un dispositif d'adaptation de niveau pour la caisse (12) est formé par un organe de réglage extensible (34) agencé entre les deux éléments de butée (28, 30), l'élément de butée (28) fixe par rapport au châssis est formé par une base d'un étrier (26) faisant saillie à partir du châssis (16), et l'élément de butée (30) fixe par rapport à la caisse (12) est agencé sur l'extrémité inférieure d'un boulon (32) qui s'étend à partir de la caisse (12) vers le bas à travers un alésage de l'élément de butée (28) formé sur l'étrier (26), dans laquelle l'organe de réglage (34) est un vérin hydraulique et le boulon (32) s'étend coaxialement et de manière axialement mobile à travers l'organe de réglage (34) .

2. Suspension de châssis selon la revendication 1, dans laquelle le dispositif anti-soulèvement (24) et un amortisseur de vibrations (22) sont agencés de manière symétrique sur des côtés opposés du système à ressorts (18).

3. Suspension de châssis selon la revendication 2, comportant deux ensembles agencés sur des côtés opposés du véhicule ferroviaire, ayant chacun un système à ressorts (18), un amortisseur de vibrations (22) et un dispositif anti-soulèvement (24), dans laquelle les deux dispositifs anti-soulèvement et les deux amortisseurs de vibrations (28) sont agencés de telle sorte qu'ils sont diagonalement opposés l'un à l'autre.
